# EUROPÄISCHE PATENTSCHRIFT

(11) **EP 2 192 352 B1**
(45) Veröffentlichungstag und Bekanntmachung des Hinweises auf die Patenterteilung: **09.01.2019**
(21) Anmeldenummer: 09175342.6
(22) Anmeldetag: 09.11.2009
(51) Int. Cl.: F24C 15/10, H05B 6/12

(54) **Kochfeld sowie Verfahren zur Herstellung eines Kochfelds**
Cooking hob and method for manufacturing a hob
Champ de cuisson ainsi que procédé destiné à la fabrication d'un champ de cuisson

(30) Priorität: 26.11.2008 ES 200803421
(43) Veröffentlichungstag der Anmeldung: 02.06.2010
(73) Patentinhaber: BSH Hausgeräte GmbH, 81739 München (DE)
(72) Erfinder: Abascal Carrera, Luis Alberto, 39609, Camargo (ES); Aguado Vela, Cesar, 39600, Camargo (ES); Alonso Susilla, Jose Luis, 39120, Liencres (ES); Arce Gomez, Eduardo, 39300, Torrelavega (Cantabria) (ES); Carballo Fernandez, Roberto, 39006, Zaragoza (ES); Da Silva, Robson, 39600, Maliaño (ES)

(56) Entgegenhaltungen:
- WO-A2-2008/080795
- DE-A1- 3 440 868
- DE-A1- 4 434 821
- GB-A- 430 829
- US-A- 2 994 317

## Beschreibung

### Technisches Gebiet

Die vorliegende Erfindung betrifft ein Kochfeld, insbesondere ein Gaskochfeld, gemäß dem Oberbegriff des Anspruchs 1.

Die vorliegende Erfindung betrifft ferner ein Verfahren zur Herstellung eines derartigen Kochfelds, insbesondere eines Gaskochfelds, wobei ein oberes Tragelement, in dem mindesten eine Kochstelle angeordnet ist, mit einem unteren Tragelement mittels mindestens eines Halterungselements verbundenen wird.

### Stand der Technik

Für die Herstellung von Gaskochfeldern werden als oberes Tragelement üblicherweise mittels eines Stanzverfahrens geformte Metall-Deckplatten verwendet. Aufgrund des unterschiedlichen Rückverformungsverhaltens verschiedener Rohmaterial-Chargen, beispielsweise von rostfreiem Stahl und von emailliertem Stahl, kann jedoch eine korrekte Planlage der Metall-Deckplatte auf dem unteren Tragelement, der so genannten Unterschale, nicht garantiert werden. Daher werden heutzutage die Teile des Gaskochfelds nochmals manuell ausgerichtet.

Um ein Verformen des Gaskochfelds zu verhindern, wird gemäß dem Stand der Technik des Weiteren die Metall-Deckplatte mittels Schrauben an der Unterschale befestigt. Mittels des Verschraubens soll sowohl eine anfängliche Verformung bei der Herstellung des Gaskochfelds als auch eine hitzebedingte Verformung bei Gebrauch des Gaskochfelds verhindert werden. Das manuelle Ausrichten der Metall-Deckplatte zur Unterschale und das Verschrauben dieser beiden Teile miteinander ist jedoch zeitaufwändig und somit ein vergleichsweise großer Kostenfaktor bei der Produktion des Gaskochfelds.

Aus den Druckschriften GB 588,682 und US 2,806,464 ist bekannt, die Metall-Deckplatte auf an der Unterschale befestigten Haken abzustützen. Diese Haken stützen zwar die Metall-Deckplatte, fixieren diese aber nicht in vertikaler Richtung und können somit keine Planlage der Metall-Deckplatte auf der Unterschale bewirken.

Um ein seitliches Verrutschen der Metall-Deckplatte auf der Unterschale zu verhindern, weist die Metall-Deckplatte gemäß der Druckschrift GB 102,985 sich vertikal erstreckende und an den Seitenwänden der Unterschale anliegende Nasen oder Klammern auf. Eine korrekte Planlage der Metall-Deckplatte auf der Unterschale wird durch diese Nasen oder Klammern jedoch nicht unterstützt.

Ferner sind aus den Druckschriften US 5,549,098 und EP 0 181 141 A2 sowie aus der veröffentlichten Zusammenfassung eines japanischen Patents JP 06213465 A mehrteilige Halterungselemente bekannt, mittels derer die Metall-Deckplatte mit der Unterschale verrastet wird. Bei diesen Systemen ist ein Bereich der Metall-Deckplatte als Lasche oder Schnappverbindung ausgebildet und wirkt zur Befestigung der Metall-Deckplatte mit einem an der Unterschale angeordneten Gegenstück zusammen.

Nachteilig bei dem aus der Veröffentlichung JP 06213465 A bekannten System ist, dass die Lasche der Metall-Deckplatte beim montierten Kochfeld von außen sichtbar ist. In dieser Lasche können sich Staub und Kochreste sammeln.

Die Montage des aus der Druckschrift EP 0 181 141 A2 bekannten Kochfelds umfasst zwei Arbeitsschritte, nämlich das Aufsetzen eines T-Stücks auf eine an einer Seitenwand der Unterschale angeordnete Nase und das Verbinden dieses T-Stücks mit der Metall-Deckplatte.

Gemäß der Druckschrift US 5,549,098 wird ein elastisch ausgebildetes, sich rechtwinklig von der Metall-Deckplatte nach unten erstreckendes Schnappelement über eine an einer Seitenwand der Unterschale angeordnete Nase geschoben. Bei dieser Verbindungsart ist die Verbindung zwischen der Metall-Deckplatte und der Seitenwand der Unterschale von der Oberseite des Kochfelds als schmaler Spalt sichtbar. Dieser Spalt kann bei der Reinigung des Kochfelds störend sein.

Die Druckschrift US 2 994 317 A1 offenbart eine aus Federstahl gebildete Klammer zum Festklemmen einer Kochfelddeckplatte auf einer Kochfeldmulde. Ein Ende dieser Klammer liegt außen auf der Oberseite der Kochfelddeckplatte auf. Das gegenüberliegende Ende der Klammer ist in eine Seitenwand der Kochfeldmulde eingehakt. Der überwiegende Bereich dieser Federklammer ist außerhalb des Kochfeldes angeordnet. Bei der Montage dieses Kochfeldes wird zuerst die Kochfelddeckplatte auf die Kochfeldmulde aufgesetzt und anschließend wird die Kochfelddeckplatte mittels der außen am Kochfeld angeordneten Federklemme an der Kochfeldmulde festgeklemmt.

Des Weiteren offenbart Figur 9 der Druckschrift DE 34 40 868 A1 eine außen am Kochfeld angeordnete zweiteilige Klammern zum Festklammern einer Kochfelddeckplatte auf einer Kochfeldmulde.

Ein Kochfeld mit einem verdeckt im Kochfeld angeordneten Halterungselement zum lösbaren Fixieren des oberen Tragelements am unteren Tragelement ist in der Druckschrift WO 2008/080795 A2 offenbart. Das Halterungselement dieses Kochfelds ist eine Verbindungsfeder mit einer elastischen Verlängerung, die als umgekehrtes V geformt ist. Im zusammengebauten Zustand des Kochfeldes übt diese V-förmige elastische Verlängerung vom Inneren des Kochfeldes aus eine Kraft auf die Kochfelddeckplatte aus, welche die Kochfelddeckplatte auf die Kochfeldmulde herabdrückt. Eine die Schenkel miteinander verbindende Biegung der V-förmigen elastischen Verlängerung weist von der Kochfeldmulde weg. Die V-förmige elastische Verlängerung ist im Wesentlichen vertikal angeordnet. Um die Kraftübertragung zu optimieren, weist die V-förmige elastische Verlängerung eine Druckverlängerung (B) auf.

Des Weiteren offenbart die Druckschrift GB 430 829 A ein Kochfeld mit einem verdeckt im Kochfeld angeordneten Halterungselement. Das Halterungselement ist ein drehbar am unteren Tragelement gehalterter Haken, welcher dazu ausgebildet ist mit einem am oberen Tragelement angeordneten Haken derart zusammenzuwirken, dass das obere Tragelement lösbar am unteren Tragelement fixiert ist.

Aus der Druckschrift DE 44 34 821 A1 ist ein Kochfeld gemäß dem Oberbegriff des Anspruchs 1 bekannt. Bei diesem Kochfeld wird die taschenartige Aufnehmung durch ein Loch im Rahmen des oberen Tragelements gebildet.

### Darstellung der Erfindung: Aufgabe, Lösung, Vorteile

Ausgehend von den vorstehend dargelegten Nachteilen und Unzulänglichkeiten sowie unter Würdigung des umrissenen Standes der Technik liegt der vorliegenden Erfindung die Aufgabe zugrunde, ein Kochfeld der eingangs genannten Art sowie ein Verfahren der eingangs genannten Art so weiterzubilden, dass das Kochfeld auf einfache Weise und ohne manuelles Nachjustieren zusammengebaut werden kann, wobei das obere Tragelement zuverlässig vor Verzug geschützt sein soll und die taschenartige Aufnehmung des oberen Tragelements einfach über den Halterungsbereich drüber bewegbar und vom Halterungsbereich herunter bewegbar sein soll.

Diese Aufgabe wird durch ein Kochfeld mit den im Anspruch 1 angegebenen Merkmalen sowie durch ein Verfahren mit den im Anspruch 12 angegebenen Merkmalen gelöst. Vorteilhafte Ausgestaltungen und zweckmäßige Weiterbildungen der vorliegenden Erfindung sind in den jeweiligen Unteransprüchen gekennzeichnet.

Mithin basiert die vorliegende Erfindung darauf, ein zusätzliches Halterungselement vorzusehen. Dieses Halterungselement weist mindestens einen Halterungsbereich auf, der zum Fixieren des oberen Tragelements in einer taschenartigen Aufnehmung des oberen Tragelements lösbar anordbar ist. Damit der Halterungsbereich lösbar in der taschenartigen Aufnehmung angeordnet werden kann, ist das Halterungselement zumindest bereichsweise aus elastischem Material gebildet. Somit kann der Halterungsbereich in die taschenartige Aufnehmung hinein und aus der taschenartigen Aufnehmung heraus bewegt werden.

Gemäß einer besonders bevorzugten Ausführungsform der vorliegenden Erfindung ist das elastische Material mindestens ein federelastisches Material, beispielsweise Federstahl. Das Halterungselement kann somit bis zu seiner Elastizitätsgrenze verbogen werden, um danach ohne bleibende Verformung elastisch in den Ausgangszustand zurückzukehren. Dies ermöglicht es, die taschenartige Aufnehmung des oberen Tragelements über den Halterungsbereich drüber zu bewegen bzw. zu stülpen und vom Halterungsbereich herunter zu bewegen bzw. herunterzuziehen.

Beispielsweise kann der Halterungsbereich vor dem Aufsetzen des oberen Tragelements auf das untere Tragelement unter Kraftaufwendung in Richtung von der taschenartigen Aufnehmung weg gebogen werden. Nach dem Aufsetzen des oberen Tragelements verschiebt sich der Halterungsbereich dann durch seine Federkraft in Richtung der taschenartigen Aufnehmung und fixiert die taschenartige Aufnehmung des oberen Tragelements am unteren Tragelement. Gemäß einer besonders vorteilhaften Ausführungsform der vorliegenden Erfindung fixiert das Halterungselement die taschenartige Aufnehmung nach Art einer Federklemme oder Federklammer.

Zum Lösen des oberen Tragelements kann das Halterungselement, beispielsweise mit Hilfe eines Hebels, aus der taschenartigen Aufnehmung entfernt werden.

Das Halterungselement wird vorzugsweise am unteren Tragelement, beispielsweise an mindestens einer der sich vertikal zum oberen Tragelement hin erstreckenden Seitenwände des unteren Tragelements, lösbar oder nicht lösbar befestigt, beispielsweise angeschraubt, angerastet oder angeklebt. Es kann in einem beliebigen Bereich des unteren Tragelements befestigt werden. Gemäß einer bevorzugten Ausführungsform der vorliegenden Erfindung wird das Halterungselement jeweils im Bereich der Ecken der Seitenwände des beispielsweise viereckigen unteren Tragelements angeordnet.

Um einen Verzug des oberen Tragelements zuverlässig zu verhindern, wird das obere Tragelement vorzugsweise sowohl an seiner der Bedienseite des Kochfelds zugewandten Frontseite als auch an seiner von der Bedienseite des Kochfelds abgewandten Rückseite mittels mindestens eines Halterungselements mit dem unteren Tragelement verbunden. Das Kochfeld weist also vorzugsweise mindestens zwei Halterungselemente auf, die derart zueinander angeordnet sind, dass sie das obere Tragelement in horizontaler Montage des erfindungsgemäßen Kochfelds Kratzer auf der Sichtseite des Kochfelds entstehen.

Ein weiterer Vorteil der vorliegenden Erfindung ist, dass im Gegensatz zum Stand der Technik, bei dem das obere und das untere Tragelement miteinander verschraubt werden, gemäß der vorliegenden Erfindung für die Befestigung des oberen Tragelements keine Bohrlöcher oder speziellen Geometrien im oberen Tragelement angebracht werden müssen.

Bei dem erfindungsgemäßen Kochfeld kann das obere Tragelement sehr einfach auf dem unteren Tragelement befestigt werden. Das obere Tragelement wird lediglich auf das untere Tragelement, insbesondere auf das am unteren Tragelement angeordnete Halterungselement, aufgelegt und in Richtung des unteren Tragelements gedrückt.

Auch kann das obere Tragelement sehr einfach vom unteren Tragelement entfernt werden, indem das obere Tragelement vom unteren Tragelement abgezogen wird. Zum Abziehen des oberen Tragelements können dessen verdeckte Ecken benutzt werden.

Ein weiterer Vorteil der vorliegenden Erfindung ist, dass das Halterungselement zum Fixieren des oberen Tragelements am unteren Tragelement nur wenige Kontaktpunkte benötigt.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die dem Anspruch 1 nachgeordneten Ansprüche verwiesen, andererseits werden weitere Ausgestaltungen, Merkmale und Vorteile der vorliegenden Erfindung nachstehend unter anderem anhand des durch die Figuren 1 bis 7 veranschaulichten Ausführungsbeispiels näher erläutert.

Es zeigt:
- Fig. 1: in perspektivischer Darstellung ein Ausführungsbeispiel für ein Kochfeld gemäß der vorliegenden Erfindung, das nach dem Verfahren gemäß der vorliegenden Erfindung hergestellt wird;
- Fig. 2: in schematischer Querschnittdarstellung das Kochfeld aus Figur 1, beim Aufsetzen des oberen Tragelements auf das untere Tragelement;
- Fig. 3: in schematischer Querschnittdarstellung das Kochfeld aus Figur 1 im zusammengesetzten Zustand;
- Fig. 4: in perspektivischer Darstellung ein Halterungselement des Kochfelds aus Figur 1;
- Fig. 5: in Seitenansicht das Halterungselement aus Figur 4;
- Fig. 6: in perspektivischer Darstellung das untere Tragelement des Kochfelds aus Figur 1 mit zwei am unteren Tragelement befestigten Halterungselementen; und
- Fig. 7: in vergrößerter Darstellung eines der Halterungselemente aus Figur 6.

Gleiche oder ähnliche Ausgestaltungen, Elemente oder Merkmale sind in den Figuren 1 bis 7 mit identischen Bezugszeichen versehen.

### Bester Weg zur Ausführung der Erfindung

Figur 1 zeigt ein Gaskochfeld 100 mit einem oberen Tragelement 40, nämlich einer Kochfelddeckplatte, und einem unteren Tragelement 50, nämlich einer Kochfeldmulde. Zum Zusammenbauen des Gaskochfelds 100 wird die Kochfelddeckplatte 40 auf die Kochfeldmulde 50, genauer gesagt auf ein an der Kochfeldmulde 50 angeordnetes Halterungselement 10, aufgesetzt und in Richtung der Kochfeldmulde 50 gedrückt.

Das Halterungselement 10 ist zumindest bereichsweise aus elastischem, vorzugsweise aus federelastischem, Material gebildet und weist einen elastisch bzw. federelastisch bewegbaren Halterungsbereich 12 auf.

Dies ermöglicht es, eine taschenartige Aufnehmung 42 der Kochfelddeckplatte 40 über den Halterungsbereich 12 zu schieben und diesen lösbar in der taschenartigen Aufnehmung 42 anzuordnen. Die taschenartige Aufnehmung 42 kann also über den Halterungsbereich 12 des Halterungselements 10 drüberbewegt und vom Halterungsbereich 12 herunterbewegt werden.

Beim Passieren der der Kochfeldmulde 50 zugewandten Unterseite 42d der taschenartigen Aufnehmung 42 wird der Halterungsbereich 12 komprimiert und von der taschenartigen Aufnehmung 42 weggeschoben. Nach dem Passieren der Unterseite 42d der taschenartigen Aufnehmung 42 bewegt sich der Halterungsbereich 12 wieder in Richtung der taschenartigen Aufnehmung 42 und nimmt seine ursprüngliche Form ein.

Ist der Halterungsbereich 12 in der taschenartigen Aufnehmung 42 angeordnet, fixiert er diese nach Art einer Federklammer an der Kochfeldmulde 50. Da der Halterungsbereich 12 die taschenartige Aufnehmung 42 mittels Federkraft an der Kochfeldmulde 50 fixiert, wird die Kochfelddeckplatte 40 plan auf der Kochfeldmulde 50 gehalten und eine Verformung oder Aufwölbung der Kochfelddeckplatte 40 zuverlässig verhindert.

Das Kochfeld 100 gemäß der vorliegenden Erfindung kann beispielsweise für Wartungs- oder Reparaturarbeiten schnell und einfach geöffnet werden. Zum Öffnen des in den Figuren 1 bis 3 dargestellten Gaskochfelds 100 wird die Kochfelddeckplatte 40, beispielsweise mit Hilfe eines Hebels, von der Kochfeldmulde 50 entfernt. Genauer gesagt wird die taschenartige Aufnehmung 42 vom Halterungsbereich 12 heruntergehebelt.

Die taschenartige Aufnehmung 42 ist vorzugsweise aus Metall gebildet und einstückig mit der Kochfelddeckplatte 40 verbunden. Eine metallene taschenartige Aufnehmung 42 weist eine gewisse Elastizität auf und kann beispielsweise mittels eines Hebels aufgeweitet und vom Halterungsbereich 12 abgezogen werden.

Die Figuren 1 und 2 zeigen das Gaskochfeld beim Aufsetzen der Kochfelddeckplatte 40 auf die Kochfeldmulde 50. In Figur 3 ist die Kochfelddeckplatte 40 mittels des Halterungselements 10 lösbar an der Kochfeldmulde 50 fixiert.

In den Figuren 4 und 5 ist das Halterungselement 10 dargestellt. Das Halterungselement 10 ist einstückig mit dem Halterungsbereich 12 ausgebildet. Der Halterungsbereich 12 erstreckt sich im Wesentlichen horizontal und weist
- eine der Kochfelddeckplatte 40 zugewandte sich im Wesentlichen horizontal erstreckende obere Halterungsfläche 12a,
- eine der Kochfeldmulde 50 zugewandte sich im Wesentlichen horizontal erstreckende untere Halterungsfläche 12c und
- eine die obere Halterungsfläche 12a und die untere Halterungsfläche 12c miteinander verbindende Biegung 12b
auf.

Wie in den Figuren 2, 3, 6 und 7 dargestellt, ist diese Biegung 12b vorzugsweise schräg nach unten orientiert, nämlich zum der Kochmulde 50 zugewandten Eckbereich 42c der taschenartigen Aufnehmung 42 hin ausgerichtet. Diese Ausrichtung der Biegung 12b ergibt sich, weil die obere Halterungsfläche 12a leicht schräg zur Kochfelddeckplatte 40 hin verläuft, beispielsweise um etwa 35 bis 55 Grad zur Horizontalen geneigt ist. Durch diese leichte Neigung der oberen Halterungsfläche 12a und der Biegung 12b wird das Überstülpen der taschenartigen Aufnehmung 42 über den Halterungsbereich 12 bzw. das Abziehen der taschenartigen Aufnehmung 42 vom Halterungsbereich 12 unterstützt.

Alternativ kann die Biegung 12b aber auch
- zu einer sich vertikal erstreckenden Frontseite 42b der taschenartigen Aufnehmung 42 oder
- zu einem am oberen Ende der vertikalen Frontseite 42b der taschenartigen Aufnehmung 42 angeordneten oberen Eckbereich 42a
   gewandt sein.

Das Halterungselement 10 wird vorzugsweise an einer der sich vertikal zur Kochfelddeckplatte 40 hin erstreckende Seitenwände 52 der Kochfeldmulde 50, lösbar oder nicht lösbar befestigt, beispielsweise angeschraubt. Dabei kann, die untere Halterungsfläche 12c vom der Kochfelddeckplatte 40 zugewandten Rand 54 der Seitenwand 52 der Kochfeldmulde 50 gestützt werden (vgl. Figuren 1, 2, 3, 6 und 7).

Das Halterungselement 10 kann an mindestens einer beliebigen Stelle der die Kochfelddeckplatte 40 umrandenden taschenartigen Aufnehmung 42 angeordnet werden. Die Kochfelddeckplatte 40 kann also mittels eines oder mehrerer beliebig angeordneter Halterungselemente 10 an der Kochmulde 50 fixiert werden. Wie in Figur 6 dargestellt, wird bevorzugterweise jeweils im Bereich der Ecken der Kochfeldmulde 50 mindestens ein Halterungselement 10 angeordnet.

### BEZUGSZEICHENLISTE

- 100: Kochfeld, insbesondere Gaskochfeld
- 10: Halterungselement, insbesondere Federklammer, zum lösbaren Befestigen des oberen Tragelements auf dem unteren Tragelement bzw. zum Aufsetzen des oberen Tragelements auf das untere Tragelement
- 12: Halterungsbereich des Halterungselements 10
- 12a: obere Halterungsfläche des Halterungsbereichs 12
- 12b: Biegung des Halterungsbereichs 12
- 12c: untere Halterungsfläche des Halterungsbereichs 12
- 40: oberes Tragelement, insbesondere Kochfelddeckplatte bzw. so genanntes top sheet, oder Oberschale des Kochfelds 100
- 42: der Seitenwand 52 zugewandte taschenartige Aufnehmung, beispielsweise taschenartige Umkantung, des oberen Tragelements 40
- 42a: am vom unteren Tragelement 40 abgewandten Ende der sich vertikal erstreckenden Frontseite 42b angeordneter oberer Eckbereich der taschenartigen Aufnehmung 42
- 42b: sich vertikal erstreckende Frontseite der taschenartigen Aufnehmung 42
- 42c: am dem unteren Tragelement 40 zugewandten Ende der sich vertikal erstreckenden Frontseite 42b angeordneter unterer Eckbereich der taschenartigen Aufnehmung 42
- 42d: dem unteren Tragelement 50 zugewandte Unterseite der taschenartigen Aufnehmung 42
- 44: dem unteren Tragelement 50 zugewandter Rand des oberen Tragelements 40
- 50: unteres Tragelement, insbesondere Bodenplatte bzw. so genanntes bottom sheet, oder Unterschale, beispielsweise Kochfeldmulde oder Muldenblech, des Kochfelds
- 52: sich vertikal erstreckende Seitenwand des unteren Tragelements 50
- 54: dem oberen Tragelement zugewandter Rand der Seitenwand 52 des unteren Tragelements 50

## Patentansprüche

1. Kochfeld (100) aufweisend ein oberes Tragelement (40), in dem mindesten eine Kochstelle angeordnet ist, ein unteres Tragelement (50) und mindestens ein verdeckt im Kochfeld angeordnetes Halterungselement (10) zum lösbaren Fixieren des oberen Tragelements (40) am unteren Tragelement (50), wobei das obere Tragelement (40) auf dem unteren Tragelement (50) befestigbar ist, indem das obere Tragelement (40) auf das am unteren Tragelement (40) angeordnete Halterungselement (10) aufgelegt und in Richtung des unteren Tragelements (40) gedrückt wird, und wobei das Halterungselement (10) zumindest bereichsweise aus elastischem Material gebildet ist und mindestens einen elastisch bewegbaren Halterungsbereich (12) aufweist, der zum Fixieren des oberen Tragelements (40) am unteren Tragelement (50) in einer taschenartigen Aufnehmung (42) des oberen Tragelements (40) anordbar ist, und zum Lösen des oberen Tragelements (40) vom unteren Tragelement (50) aus der taschenartigen Aufnehmung (42) herausbewegbar ist, wobei das Halterungselement (10) das obere Tragelement (40) nach Art einer Federklemme oder Federklammer fixiert, und wobei der Halterungsbereich (12) des Halterungselements (10) sich im Wesentlichen horizontal erstreckt und
- eine dem oberen Tragelement (40) zugewandte sich im Wesentlichen horizontal erstreckende obere Halterungsfläche (12a),
- eine dem unteren Tragelement (50) zugewandte sich im Wesentlichen horizontal erstreckende untere Halterungsfläche (12c) und
- eine die obere Halterungsfläche (12a) und die untere Halterungsfläche (12c) miteinander verbindende Biegung (12b)
aufweist, wobei die Biegung (12b)
- zu einem dem unteren Tragelement (50) zugewandten unteren Eckbereich (42c) der taschenartigen Aufnehmung (42) orientiert ist oder
- zu einer sich vertikal erstreckenden Frontseite (42b) der taschenartigen Aufnehmung (42) orientiert ist oder
- zu einem am oberen Ende der vertikalen Frontseite (42b) der taschenartigen Aufnehmung (42) angeordneten oberen Eckbereich (42a) orientiert ist,
**dadurch gekennzeichnet, dass**
die taschenartige Aufnehmung (42) zumindest bereichsweise aus elastischem Material gebildet ist.

2. Kochfeld (100) gemäß Anspruch 1, **dadurch gekennzeichnet, dass** das elastische Material ein federndes Material, insbesondere Federstahl, ist.

3. Kochfeld (100) gemäß Anspruch 1 oder 2, **dadurch gekennzeichnet, dass** das Halterungselement (10) am unteren Tragelement (50), insbesondere an mindestens einer sich vertikal zum oberen Tragelement (40) hin erstreckenden Seitenwand (52) des unteren Tragelements (50), lösbar oder nicht lösbar befestigt ist.

4. Kochfeld (100) gemäß Anspruch 3, **gekennzeichnet durch** mindestens zwei Halterungselemente (10), die beispielsweise an einander gegenüberliegenden Bereichen des unteren Tragelements (50) angeordnet sind.

5. Kochfeld (100) gemäß Anspruch 4, **dadurch gekennzeichnet, dass**
- der dem oberen Tragelement (40) zugewandte Rand (54) des unteren Tragelements (50) mehreckig, beispielsweise rechteckig oder quadratisch, ist und
- der Halterungsbereich (12) des jeweiligen Halterungselements (10) im Bereich einer der Ecken des dem oberen Tragelement (40) zugewandten Rands (54) des unteren Tragelements (50) angeordnet ist.

6. Kochfeld (100) gemäß mindestens einem der Ansprüche 1 bis 5, **dadurch gekennzeichnet, dass** die taschenartige Aufnehmung (42) einstückig mit dem oberen Tragelement (40) ausgebildet ist.

7. Kochfeld (100) gemäß mindestens einem der Ansprüche 1 bis 6, **dadurch gekennzeichnet, dass** der Halterungsbereich (12)
- beim Passieren der dem unteren Tragelement (50) zugewandten Unterseite (42d) der taschenartigen Aufnehmung (42) sich verformt und sich in Richtung von der taschenartigen Aufnehmung (42) weg bewegt und
- nach dem Passieren der Unterseite (42d) der taschenartigen Aufnehmung (42) sich wieder in Richtung der taschenartigen Aufnehmung (42) hin bewegt und seine ursprüngliche Form einnimmt.

8. Kochfeld (100) gemäß mindestens einem der Ansprüche 1 bis 7, **dadurch gekennzeichnet, dass** das Halterungselement (10) einstückig mit dem Halterungsbereich (12) ausgebildet ist.

9. Kochfeld (100) gemäß mindestens einem der Ansprüche 1 bis 8, **dadurch gekennzeichnet, dass** die obere Halterungsfläche (12a) schräg zum oberen Tragelement (40) hin verläuft, beispielsweise um etwa 35 bis 55 Grad zur Horizontalen geneigt ist.

10. Kochfeld (100) gemäß mindestens einem der Ansprüche 1 bis 9, **dadurch gekennzeichnet, dass** die untere Halterungsfläche (12c) am dem oberen Tragelement (40) zugewandten Rand der Seitenwände (52) des unteren Tragelements (50) angeordnet ist.

11. Kochfeld (100) gemäß mindestens einem der Ansprüche 1 bis 10, **dadurch gekennzeichnet, dass** die taschenartige Aufnehmung (42)
- um den gesamten Umfang des dem unteren Tragelement (50) zugewandten Rands (44) des oberen Tragelements (40) verläuft oder
- am dem unteren Tragelement (50) zugewandten Rand (44)
-- der zur Bedienseite des Kochfelds ausgerichteten Frontseite des oberen Tragelements (40) und
-- der von der Bedienseite des Kochfelds abgewandten Rückseite des oberen Tragelements (40)
angeordnet ist.

12. Verfahren zum Herstellen eines Kochfelds (100) nach mindestens einem der Ansprüche 1 bis 11, wobei ein oberes Tragelement (40), in dem mindestens eine Kochstelle angeordnet ist, mit einem unteren Tragelement (50) mittels mindestens eines Halterungselements (10) lösbar verbundenen wird, wobei zum Befestigen des oberen Tragelements (50) auf dem unteren Tragelement (40) das obere Tragelement (50) auf das am unteren Tragelement (40) angeordnete Halterungselement (10) aufgesetzt wird und in Richtung des unteren Tragelements (40) bewegt wird, wobei der elastisch, insbesondere federelastisch, bewegbare Halterungsbereich (12) des Halterungselements (10) in der taschenartigen Aufnehmung (42) des oberen Tragelements (40) angeordnet wird.

## Claims

1. Cooking hob (100) having an upper support element (40), in which at least one cooking zone is arranged, a lower support element (50) and at least one retaining element (10) arranged in a concealed manner in the cooking hob for detachably fixing the upper support element (40) to the lower support element (50), wherein the upper support element (40) can be fastened to the lower support element (50), by positioning the upper support element (40) onto the retaining element (10) arranged on the lower support element (40) and pressing it in the direction of the lower support element (40), and wherein the retaining element (10) is formed at least partially from elastic material and has at least one elastically movable retaining region (12) which can be arranged in a pocket-type recess (42) of the upper support element (40) for fixing the upper support element (40) to the lower support element (50), and can be moved out of the pocket-type recess (42) for detaching the upper support element (40) from the lower support element (50), wherein the retaining element (10) fixes the upper support element (40) in the manner of a spring clamp or spring clip, and wherein the retaining region (12) of the retaining element (10) extends essentially horizontally and has
- an upper retaining surface (12a) extending essentially horizontally and facing the upper support element (40),
- a lower retaining surface (12c) extending essentially horizontally and facing the lower support element (50) and
- a bend (12b) connecting the upper retaining surface (12a) and the lower retaining surface (12c) to one another,
wherein the bend (12b) is oriented towards
- a lower corner region (42c) of the pocket-type recess (42) which faces the lower support element (50) or
- a vertically extending front side (42b) of the pocket-type recess (42) or
- an upper corner region (42a) arranged at the upper end of the vertical front side (42b) of the pocket-type recess (42),
**characterised in that**
the pocket-type recess (42) is formed at least partially from an elastic material.

2. Cooking hob (100) according to claim 1, **characterised in that** the elastic material is a resilient material, in particular spring steel.

3. Cooking hob (100) according to claim 1 or 2, **characterised in that** the retaining element (10) is detachably or non-detachably fastened to the lower support element (50), in particular to at least one side wall (52) of the lower support element (50) extending vertically to the upper support element (40).

4. Cooking hob (100) according to claim 3, **characterised by** at least two retaining elements (10), which for example are arranged at regions of the lower support element (50) opposing one another.

5. Cooking hob (100) according to claim 4, **characterised in that**
- the edge (54) of the lower support element (50) facing the upper support element (40) is polygonal, for example rectangular or square and
- the retaining region (12) of the respective retaining element (10) is arranged in the region of one of the corners of the edge (54) of the lower support element (50) facing the upper support element (40).

6. Cooking hob (100) according to at least one of claims 1 to 5, **characterised in that** the pocket-type recess (42) is integrally formed with the upper support element (40).

7. Cooking hob (100) according to at least one of claims 1 to 6, **characterised in that** the retaining region (12)
- deforms on passing the underside (42d) of the pocket-type recess (42) facing the lower support element (50) and moves in the direction away from the pocket-type recess (42) and
- after passing the underside (42d) of the pocket-type recess (42) moves back in the direction of the pocket-type recess (42) and assumes its original shape.

8. Cooking hob (100) according to at least one of claims 1 to 7, **characterised in that** the retaining element (10) is formed integrally with the retaining region (12).

9. Cooking hob (100) according to at least one of claims 1 to 8, **characterised in that** the upper retaining surface (12a) runs obliquely to the upper support element (40), for example is inclined by approximately 35 to 55 degrees to the horizontal.

10. Cooking hob (100) according to at least one of claims 1 to 9, **characterised in that** the lower retaining surface (12c) is arranged at the edge of the side wall (52) of the lower support element (50) facing the upper support element (40).

11. Cooking hob (100) according to at least one of claims 1 to 10, **characterised in that** the pocket-type recess (42)
- runs around the entire circumference of the edge (44) of the upper support element (40) facing the lower support element (50) or
- is arranged at the edge (44), facing the lower support element (50)
-- of the front side of the upper support element (40) oriented to the operating side of the cooking hob and
-- of the rear side of the upper support element (40) facing away from the operating side of the cooking hob.

12. Method for manufacturing a cooking hob (100) according to at least one of claims 1 to 11, wherein an upper support element (40), in which at least one cooking zone is arranged, is detachably connected to a lower support element (50) by means of at least one retaining element (10), wherein to fasten the upper support element (50) to the lower support element (40) the upper support element (50) is placed onto the retaining element (10) arranged on the lower support element (40) and is moved in the direction of the lower support element (40), wherein the elastically, in particular spring elastically, movable retaining region (12) of the retaining element (10) is arranged in the pocket-type recess (42) of the upper support element (40).

## Revendications

1. Table de cuisson (100) présentant un élément de support supérieur (40) dans lequel est disposée au moins une zone de cuisson, un élément de support inférieur (50) et au moins un élément de maintien (10) disposé de manière masquée dans la table de cuisson, destiné à la fixation amovible de l'élément de support supérieur (40) sur l'élément de support inférieur (50), l'élément de support supérieur (40) pouvant être fixé sur l'élément de support inférieur (50) du fait que l'élément de support supérieur (40) est posé sur l'élément de maintien (10) disposé sur l'élément de support inférieur (50) et est pressé en direction de l'élément de support inférieur (50), et l'élément de maintien (10) étant formé au moins en partie en matière élastique et présentant au moins une zone de maintien (12) élastiquement déplaçable, laquelle peut être disposée dans un logement (42) similaire à une poche de l'élément de support supérieur (40) pour la fixation de l'élément de support supérieur (40) sur l'élément de support inférieur (50), et laquelle, pour détacher l'élément de support supérieur (40) de l'élément de support inférieur (50), peut être sortie hors du logement (42) similaire à une poche, l'élément de maintien (10) fixant l'élément de support supérieur (40) à la manière d'un crampon à ressort ou d'une pince à ressort, et la zone de maintien (12) de l'élément de maintien (10) s'étendant essentiellement horizontalement, et présentant
- une surface de maintien supérieure (12a) tournée vers l'élément de support supérieur (40), s'étendant essentiellement horizontalement,
- une surface de maintien inférieure (12c) tournée vers l'élément de support inférieur (50), s'étendant essentiellement horizontalement, et
- une courbure (12b) reliant entre elles la surface de maintien supérieure (12a) et la surface de maintien inférieure (12c),
la courbure (12b)
- étant orientée vers une zone en coin (42c) inférieure, tournée vers l'élément de support inférieur (50), du logement (42) similaire à une poche, ou
- étant orientée vers un côté frontal (42b), s'étendant verticalement, du logement (42) similaire à une poche, ou
- étant orientée vers une zone en coin (42a) supérieure disposée sur l'extrémité supérieure du côté frontal (42b) vertical du logement (42) similaire à une poche,
**caractérisée en ce que**
le logement (42) similaire à une poche est formé en matière élastique au moins par endroits.

2. Table de cuisson (100) selon la revendication 1, **caractérisée en ce que** la matière élastique est une matière résiliente, notamment de l'acier à ressort.

3. Table de cuisson (100) selon la revendication 1 ou 2, **caractérisée en ce que** l'élément de maintien (10) est fixé de manière amovible ou inamovible sur l'élément de support inférieur (50), notamment sur au moins une paroi latérale (52), s'étendant verticalement vers l'élément de support supérieur (40), de l'élément de support inférieur (50).

4. Table de cuisson (100) selon la revendication 3, **caractérisée par** au moins deux éléments de maintien (10) qui, par exemple, sont disposés sur des parties mutuellement opposées de l'élément de support inférieur (50).

5. Table de cuisson (100) selon la revendication 4, **caractérisée en ce que**
- le bord (54) de l'élément de support inférieur (50), tourné vers l'élément de support supérieur (40), est polygonal, par exemple rectangulaire ou carré, et
- **en ce que** la zone de maintien (12) de l'élément de maintien (10) respectif est disposée dans la partie de l'un des coins du bord (54), tourné vers l'élément de support supérieur (40), de l'élément de support inférieur (50).

6. Table de cuisson (100) selon au moins l'une quelconque des revendications 1 à 5, **caractérisée en ce que** le logement (42) similaire à une poche est réalisé d'une seule pièce avec l'élément de support supérieur (40).

7. Table de cuisson (100) selon au moins l'une quelconque des revendications 1 à 6, **caractérisée en ce que** la zone de maintien (12),
- lors du passage du côté inférieur (42d), tourné vers l'élément de support inférieur (50), du logement (42) similaire à une poche se déforme et se déplace en s'éloignant en direction du logement (42) similaire à une poche, et
- **en ce qu'**après le passage du côté inférieur (42d) du logement (42) similaire à une poche, elle se déplace de nouveau en direction du logement (42) similaire à une poche et prend sa forme initiale.

8. Table de cuisson (100) selon au moins l'une quelconque des revendications 1 à 7, **caractérisée en ce que** l'élément de maintien (10) est réalisé d'une seule pièce avec la zone de maintien (12).

9. Table de cuisson (100) selon au moins l'une quelconque des revendications 1 à 8, **caractérisée en ce que** la surface de maintien supérieure (12c) s'étend obliquement par rapport à l'élément de support supérieur (40), par exemple **en ce qu'**elle est inclinée d'environ 35 à 55 degrés par rapport à l'horizontale.

10. Table de cuisson (100) selon au moins l'une quelconque des revendications 1 à 9, **caractérisée en ce que** la surface de maintien inférieure (12c) est disposée sur le bord, tourné vers l'élément de support supérieur (40), des parois latérales (52) de l'élément de support inférieur (50).

11. Table de cuisson (100) selon au moins l'une quelconque des revendications 1 à 10, **caractérisée en ce que** le logement (42) similaire à une poche
- s'étend autour de toute l'étendue du bord (44), tourné vers l'élément de support inférieur (50), de l'élément de support supérieur (40), ou est disposé
- sur le bord (44) tourné vers l'élément de support inférieur (50)
- sur le côté frontal, orienté vers le côté de commande de la table de cuisson, de l'élément de support supérieur (40), et
- sur le côté arrière, détourné du côté de commande de la table de cuisson, de l'élément de support supérieur (40).

12. Procédé de fabrication d'une table de cuisson (100) selon au moins l'une quelconque des revendications 1 à 11, un élément de support supérieur (40), dans lequel est disposée au moins une zone de cuisson, étant relié de manière amovible à un élément de support inférieur (50) au moyen d'au moins un élément de maintien (10), l'élément de support supérieur (40), pour la fixation de l'élément de support supérieur (40) sur l'élément de support inférieur (50), étant posé sur l'élément de maintien (10) disposé sur l'élément de support inférieur (50) et étant déplacé en direction de l'élément de support inférieur (50), la zone de maintien (12) de l'élément de maintien (10), déplaçable élastiquement, notamment de manière résiliente, étant disposé dans le logement (42) similaire à une poche de l'élément de support supérieur (40).
